# EUROPÄISCHE PATENTSCHRIFT

(11) **EP 0 003 715 B1**
(45) Veröffentlichungstag und Bekanntmachung des Hinweises auf die Patenterteilung: **04.11.1981**
(21) Anmeldenummer: 79810004.6
(22) Anmeldetag: 22.01.1979
(51) Int. Cl.: E06B 3/66

(54) **Distanzhalterahmen für Isolierglasscheiben**
Spacer frame for multiple glazed unit
Cadre entretoise pour vitrages isolants

(30) Priorität: 08.02.1978 AT 863/78
(43) Veröffentlichungstag der Anmeldung: 22.08.1979
(73) Patentinhaber: SPS Glasbau Seraphin Pümpel & Söhne Gesellschaft m.b.H., A-6800 Feldkirch (AT)
(72) Erfinder: Wölfingseder, Hermann, Dipl. Ing., A-6800 Feldkirch (AT); Wölfingseder, Werner, A-6800 Feldkirch (AT)
(74) Vertreter: Werffeli, Heinz R., Dipl.-Ing.ETH.

## Beschreibung

Die Erfindung bezieht sich auf einen Distanzhalterahmen für Isolierglasscheiben aus einem Hohlprofilstab, in dessen Höhlung körniges, hygroskopisches Material enthalten ist und dessen seine Innenseite bildender Wandabschnitt eine in Längsrichtung des Hohlprofilstabes verlaufende Schlitzung oder Perforierung aufweist, und dessen Eckbereiche eingeschnitten und durch Biegen hergestellt sind.

Distanzhalterahmen für Isolierglasscheiben sind in vielfältiger Form bekannt. Sie werden in der Regel aus Leichtmetallprofilen hergestellt. Entsprechend den Seitenlängen des Rahmens werden die Profilleisten abgeschnitten und dann wird der Rahmen aus diesen einzelnen Profilstangen zusammengefügt. Für die Rahmenecken stehen eigene Eckverbinder oder Eckstücke zur Verfügung (US-PS 3 380145). Ferner ist es möglich, die Enden der einzelnen Profilstäbe in den Rahmenecken stumpf aneinander stoßen zu lassen oder auch über Gehrungsschnitte zusammenzufügen. Allen Profilleisten für solche Rahmen ist gemeinsam, daß sie als Hohlprofile ausgebildet sind. Die Höhlung dieser Profile dient der Aufnahme von hygroskopischen Materialien, die in Form von kleinen Kügelchen von einschlägigen Unternehmen auf dem Markt angeboten werden. Über die Schlitzung bzw. Perforierung im Hohlprofil wirkt dieses Material mit dem Innenraum der Isolierglasscheibe in bekannter Weise zusammen. Die erwähnten Ecken des Distanzhalterahmens, seien sie nun durch stumpfes Aneinanderstoßen der Profilstäbe, durch Verbinden derselben in einem Gehrungsschnitt oder durch den Einsatz von Eckwinkeln gebildet, sind bei jeder Isolierglasscheibe sogenannte Schwachstellen, die einer besonders sorgfältigen Ver- und Bearbeitung bedürfen und die trotzdem häufig Anlaß zu Reklamationen bilden, vor allem bei solchen Scheiben, die einer extremen Atmosphäre ausgesetzt sind (beispielsweise Scheiben in Hallenbädern oder in Werkhallen).

Es ist auch bekannt (US-PS 3540118), Isolierglasscheiben mit abgerundeten Eckbereichen außen mit einer U-förmigen Leiste einzufassen. Um die U-förmige Einfaßleiste dem abgerundeten Eckbereich anpassen zu können, werden in den Wangen dieser im Querschnitt U-förmigen Leiste mehrere V-förmige Einschnitte vorgesehen, so daß anschließend diese U-förmige Leiste gebogen werden kann. Diese U-förmig gebogene Leiste liegt dann außen an der Isolierglasscheibe an und bildet sozusagen einen äußeren Rahmen. Es ist ferner ein einstückiger Isolierglasrahmen bekannt (DE-OS 2160847), der aus einem ursprünglich geraden Profilstab gebogen wird. Der Profilstab bildet mit seinem mittleren Querschnittsbereich einen Abstandshalter für die Glasscheiben und er besitzt außenseitig Schenkel, die zusammen mit dem Mittelteil Aufnahmenuten für die Glasscheiben begrenzen. Diese Profilleiste besitzt etwa einen U-förmigen Querschnitt und der als Abstandshalter dienende Mittelteil ist mit einer zentralen durchlaufenden Bohrung ausgestattet.

Die Montage dieser Isolierglaseinheit erfolgt in der Weise, daß die Glasscheiben in die äußeren Nuten eingefügt werden und dann werden die diese Nuten begrenzenden Seitenflanken gegen die Glasscheibe gedrückt. Diese Montage hat sich offenbar in der Praxis nicht durchsetzen können. Um nämlich die Teile gegeneinander ordnungsgemäß abzudichten, müssen die äußeren Flankenstege gegen die Scheibe gedrückt, an diese angepreßt werden. Dieses Andrücken oder Niederwalzen der Flankenstege führt in der Regel zum Bruch der Sch^{p}iben. Zur Bildung des Distanzhalterahmens wurde bei dieser bekannten Konstruktion vorgesehen, eine durchlaufende Profilleiste der erwähnten Art V-förmig in den Eckbereichen des zu bildenden Rahmens einzuschneiden und dann die sogewonnenen einzelnen aufeinanderfolgenden Abschnitte gegeneinander zu biegen. Die V-förmigen Gehrungsschnitte werden praktisch jeweils bis zur Basisfläche der Profilleiste durchgezogen, so daß diese Profilleiste über ihre gesamte Höhe in diesen Eckbereichen V-förmig durchgeschnitten ist, im wesentlichen als bekannter Gehrungsschnitt vorliegt. Eine solche Maßnahme wäre wohl ohne Zweifel mit Erfolg dann zu praktizieren, wenn im zentralen Hohlraum des mittleren Abstandshalters des Profils kein hygroskopisches Material vorhanden wäre. Dieses in Form kleiner Kügelchen hier eingefügte Material fließt jedoch sofort aus, sobald die V-förmigen Einschnitte gemacht sind und die so vorbereitete Profilleiste zur Fertigung des Rahmens manipuliert wird. Bis der Rahmen geschlossen wäre, wäre dieses körnige hygroskopische Material ausgeflossen. Ein Rahmen ohne den Einschluß dieses hygroskopischen Materials ist jedoch für Isolierglaseinheiten nach dem heutigen Stand der Technik nicht brauchbar. Diese bekannte Maßnahme, wie vorstehend geschildert, hat sich daher aus den beiden aufgezeigten Gründen in der Praxis nicht durchsetzen können.

Der Erfindung liegt nun die Aufgabe zugrunde, den Biegebereich so auszubilden, daß nicht nur ein Ausfließen des körnigen hygroskopischen Materials beim Einschneiden und nachträglichen Manipulieren der Profilleiste vermieden wird, sondern daß sich auch die Flanken des Hohlprofilstabes beim Biegen nicht verwerfen, vielmehr im wesentlichen plan bleiben, um so eine eindeutige und definierte Auflagefläche für die nachfolgende Montage der Glasscheiben zu erhalten. Erfindungsgemäß gelingt dies nun dadurch, daß im noch nicht gebogenen Zustand des Hohlprofils zur Bildung einer Rahmenecke mehrere unmittelbar nebeneinanderliegende, zwischen sich Stege aufweisende Einschnitte vorgesehen sind und die Tiefe der Einschnitte nur ein Ausmaß aufweisen, das etwa der Stärke des Wandabschnittes entspricht und die Breite dieser Einschnitte gleich oder kleiner ist als die Körnung des hygroskopischen Materials. Um die Erfindung zu veranschaulichen, sei sie anhand verschiedener Ausführungsformen näher erläutert. Es zeigt:
Fig. 1 einen Querschnitt durch den Rand einer Isolierglasscheibe;
Fig. 2 in Schrägsicht einen durch Einschnitte vorbereiteten Eckbereich eines Profilstabes nach Fig. 1 vor und
Fig. 3 nach dem Biegen;
Fig.4 einen Längsschnitt durch das noch gestreckte Profil nach Fig. 2 im Bereich der für die Eckenbildung vorgesehenen Einschnitte;
Fig.5 die Ansicht der durch Biegen erzielten Rahmenecke nach Fig. 3 und
Fig. 6 eine Ansicht eines Rahmens und die Lage der Endstoßstelle;
Fig. 7 bis 10 andere Profilformen.

Den Rand einer Isolierglasscheibe im Querschnitt zeigt Fig 1. Zwei Scheiben 1 und 2 sind voneinander durch einen Rahmen 3 distanziert, der aus einem Leichtmetallprofil 20 gefertigt ist. Das aus Fig. 1 ersichtliche Profil 20 ist an sich bekannt und es ist durch Rollen gebildet. Der Wandabschnitt 4 des Profilstabes 20, der die Innenseite des Rahmens 3 bildet, weist eine Schlitzung 5 auf. Die Seitenflanken 6 sind stufenartig abgesetzt und verjüngen dadurch die Profilbreite im unteren Teil des Profilstabes 20 bzw. auf der Außenseite des Rahmens. Eine dauerelastische Dicht- und Klebemasse 7 liegt einerseits an den Flanken des Profilstabes 20, andererseits an den Glasscheiben 1 und 2 an und sorgt für einen funktionsgerechten Verbund dieser Teile. Der äußere Hohlraum, der von den Scheibenrändern und von der Außenseite des Profilrahmens begrenzt wird, ist mit einer ebenfalls dauerleastischen Dichtungsmasse 8 ausgefüllt. Allen Profilstäben 20, die für die Fertigung solcher Distanzhalterahmen 3 für Isolierglasscheiben verwendet werden, ist gemeinsam, daß sie als Hohlprofile ausgebildet sind. Die Höhlung 9 dieser Profilstäbe 20 nimmt ein hygroskopisches Material 19 auf, das über die Schlitzung 5 bzw. über eine eventuelle Perforierung in diesem Wandabschnitt 4 mit dem Innenraum 10 der Scheibe zusammenwirkt. Dieses hygroskopische Material wird von der einschlägigen Industrie in Form von kleinen Kügelchen angeboten. Der Durchmesser dieser Kügelchen liegt ca. bei 1 bis 2 mm.

Für die Fertigung eines Rahmens 3, die ausschließlich durch winkeliges Biegen einzelner Profilabschnitte durchgeführt werden soll, wird vorerst ein Profilstab 20 von jener Länge gewählt, die dem Umfang des zu fertigenden Rahmens entspricht. Im Bereich der Biegestellen wird nun der Profilstab (Fig. 2) eingeschnitten, und zwar in jenem Wandabschnitt 4, der die Schlitzung 5 oder Perforierung aufweist. Mehrere parallele Einschnitte 11 verlaufen quer zur Längserstreckung des Profilstabes. Zwischen den einzelnen Einschnitten 11 verbleiben Stege 14. Die Breite b der einzelnen Einschnitte 11 entspricht etwa der Breite c der verbleibenden Stege 14. Die Einschnitt-Tiefe ist hier etwas größer gewählt, als es der Wandstärke s des Profilstabes 20 entsprechen würde. Die Tiefe t der Einschnitte 11 entspricht dabei zumindest der Wandstärke s dieses Wandabschnittes 4. Anschließend werden nun die durch solche Einschnitte 11 gebildeten Abschnitte A und B des Profilstabes gegeneinander gebogen (Pfeil 12) und dadurch eine Rahmenecke (Fig. 3) gebildet. Die Außenseite des Rahmens verformt sich zwar in diesem Eckbereich nicht unerheblich (Fig.5), wesentlich ist jedoch, daß die Seitenflanken 13 des Profils sich nicht nach außen wölben, sondern im wesentlichen eben bleiben, wie umfangreiche Versuche bescheinigt haben. Während des Biegevorganges können die Eckzoneri bzw. deren Flanken 13 auch fürsorglich in einem Werkstück geführt werden, damit verläßlich ein Aufwölben dieser Flanken im Eckbereich verhindert wird.

Beim winkeligen Umbiegen (Pfeil 12) stoßen die beiden äußeren Begrenzungskanten 15 und 16 dieser Einschnitte aneinander (Fig.5) und klemmen zwischer: sich formschlüssig die Stege 14 ein, wobei ein im wesentlichen gleichmäßiger, in den Flanken der Ecke ebener Materialverlauf erreicht wird. Eine solche Rahmenecke mit der Lage der verformten Einschnitte zeigt in Seitenansicht die Fig. 5. Bei einer Profilbreite von ca. 12 mm wird die gesamte Breite B der Einschnitte (Fig.4) mit ca. 6 rrim gewählt. Die Einschnitte sind jeweils ca. 1 mm breit und die dazwischen verbleibenden Stege ca. 1,5 min. Dies ergibt in der Summe die Einschnittbreite B von 6 mm. Da diese Einschnitte sehr schmal sind, können die Profilleisten bereits vor dieser Bearbeitung oder aber auch nach dem Einschneiden mit dem erwähnten hygroskopischen Material gefüllt werden. Die Endseiten des Profils werden dann verstopft, so daß dieses kugelförmige Material nicht ausfließen kann. Die besondere Form der Einschnitte verhindert ebenfalls das Austreten dieses hygroskopischen Materials. Die Einschnitte werden bei einer abgelängten Profilleiste so gelegt, daß bei dem zu fertigenden Rahmen (Fig.6) die beiden Profilenden 17 und 18 in einem gerade verlaufenden Teil des zu fertigenden Rahmens liegen. Hier können diese Enden einfach vereinigt werden mit einer geeigneten Kupplung oder mit einem geeigneten Zwischenstück. Dadurch gelangt diese Stoßstelle in einen Bereich des Rahmens, der bei der Fertigung der Isolierglasscheibe fertigungstechnisch leicht zu beherrschen ist. Die früher so gefürchteten Schwachstellen bei diesen Isolierglasscheiben sind daher dank der Erfindung vollständig eliminiert.

Wenn die Erfindung hier anhand ein und desselben Profilquerschnittes näher erläutert worden ist, so muß hier hoch festgehalten werden, daß sie nicht auf solche Profile beschränkt ist. Die Erfindung schließt auch andere Profilformen ein, wie sie für die Herstellung bei solchen Distanzhalterahmen gebräuchlich sind und die ebenfalls Hohlkammern für die Aufnahme von hygroskopischem Material besitzen. Solche Profile sind in den Fig. bis 10 gezeigt, wobei die Fig. 7 das vorbereitete und Fig. das abgekantete oder umgebogene Profilstück zeigen, und dieses Profil einen einfachen rechteckigen Querschnitt aufweist. Dieses Profil ist durch Rollen gebildet. Das Ausgangsmaterial für dieses Profil war ein flacher Streifen, der durch entsprechende Umlenkrollen zu diesem geschlossenen Kastenprofil gefaltet wurde. Die Fig. 9 zeigt ein gezogenes Profil mit einer Längsperforierung 21, ebenfalls für den Biegevorgang vorbereitet und Fig. 10 das abgekantete bzw. umgebogene Profil Solche Profile bestehen in der Regel aus Leichtmetall-Legierungen. Es ist jedoch die Erfindung nicht auf solche Leitmetaltprofite beschränkt, sie schließt solche Profile ein, die beispielsweise aus Staht gezogen oder gerollt sind. In alten den aufgezeigten Fällen ergibt sich eine exakte einwandfreie innere Stoßkante, die seitlichen Flanken verbleiben im wesentlichen eben, was für diese Rahmenprofile ja außerordentlich wichtig ist und zwar aus Gründen, die schon einleitend dargelegt wurden. Die jeweils äußere Begrenzungsseite wird zwar im Eckbereich nicht unerheblich verformt, dies beeinflußt jedoch die Qualität des Rahmens nicht, im Gegenteil, durch diese Verformung wird dann im äußeren Eckbereich der Scheibe relativ viel Raum ausgespart, der dann zur Gänze mit Dichtungsmasse ausgefüllt werden kann, so daß gerade in den Bereichen erhöhter Gefährdung das Dichtungsmaterial angehäuft ist.

## Patentansprüche

1. Distanzhalterahmen für Isolierglasscheiben aus einem Hohlprofilstab (20), in dessen Höhlung (9) körniges, hygroskopisches Material enthalten ist und dessen seine Innenseite bildender Wandabschnitt eine in Längsrichtung des Hohlprofilstabes verlaufende Schlitzung (5) oder Perforierung aufweist, und dessen Eckbereiche eingeschnitten und durch Biegen hergestellt sind, dadurch gekennzeichnet, daß im noch nicht gebogenen Zustand des Hohlprofiles (20) zur Bildung einer Bahmenecke mehrere unmittelbar nebeneinander liegende, zwischen sich Stege (14) aufweisende Einschnitte (11) vorgesehen sind und die Tiefe (1) der Einschnitte (11) nur ein Ausmaß aufweisen, das etwa der Stärke (s) des Wandabschnittes (4) entspricht und die Breite (b) dieser Einschnitte gleich oder kleiner ist als die Körnung des hygroskopischen Materials.

2. Distanzhalterahmen nach Anspruch 1, dadurch gekennzeichnet, daß die Breite (b) der Einschnitte (11) und die Breite (c) der zwischen ihnen befindlichen Stege (14) etwa gleich ist (Fig. 6).

3. Distanzhalterahmen nach Anspruch 1 oder Anspruch 2, dadurch gekennzeichnet, daß drei Einschnitte (11) vorgesehen sind (Fig. 6).

4. Distanzhalterahmen nach einem der Ansprüche 1 bis 3, dadurch gekennzeichnet, daß die Einschnitte (11) ca. 1 bis 1,5 mm breit sind.

5. Distanzhalterahmen nach einem der Ansprüche 1 bis 4, dadurch gekennzeichnet, daß der Hohlprofilstab (20) in an sich bekannter Weise stufenartig abgesetzte, die Profilbreite im äußeren Abschnitt verjüngende Seitenflanken aufweist (Fig. t).

## Claims

1. Separator frame, for insulation glass panes, formed from a hollow section bar (20) whose cavity (9) contains granular hygroscopic material and whose wall portion forming its inner side has a slit (5) or perforation extending in the longitudinal direction of the hollow section bar, and whose corner regions are notched and are formed by bending, characterised in that in the as yet unbent condition of the hollow section (20) there are provided for the purpose of forming a frame corner, a plurality of grooves (11) which are situated directly side-by-side one another and which have webs (14) between them, and the depth (t) of the grooves (11) only has an extent which corresponds approximately to the thickness (s) of the wall portion (4), and the width (d) of these grooves is the same as or smaller than the grain size of the hygroscopic material.

2. Separator frame according to Claim 1, characterised in that the width (b) of the grooves (111 and the width (c) of the webs (14) situated between them are approximately the same (Figure 6).

3. Separator frame according to Claim 1 or Claim 2, characterised in that three grooves (11) are provided (Figure 6).

4. Separator frame according to one of Claims 1 to 3, characterised in that the grooves (11) are about 1 to 1,5 mm wide.

5. Separator frame according to one of Claims 1 to 4, characterised in that the hollow section bar (20) has side flanks which are gradually stepped in per se known manner and which narrow the section width in the outer portion (Figure 1).

## Revendications

1. Cadre d'écartement pour vitres isolantes, comportant une barre à profilé creux (20), dans la cavité (9) de laquelle est contenue un matériau en grains hygroscopique et dont le tronçon de paroi formant sa face intérieure présente une fente (5) ou perforation s'étendant en direction longitudinale de la barre à profil creux, et dont les zones d'angle sont entaillées et formées par pliage, cadre caractérisé en ce que, en l'état non encore recourbé de la barre à profilé creux (20) sont prévues, en vue de former un angle du cadre, plusieurs entailles (11) situées directement à côté les unes des autres et pourvues entre elles de traverses (14), et la profondeur (t) des entailles (11) n'atteint qu'une étendue correspondant à peu près à l'épaisseur (s) du tronçon de paroi (4), et la largeur (b) de ces entailles est égale ou inférieure à la grosseur de grains du matériau hygroscopique.

2. Cadre d'écartement selon la revendication 1, caractérisé en ce que la largeur (b) des entailles (11) et la largeur (c) des traverses (14) situées entre elles est à peu près la même (figure 6).

3. Cadre d'écartement selon l'une ou l'autre des revendications 1 et 2, caractérisé en ce que trois entailles (11) sont prévues (figure 6).

4. Cadre d'écartement selon l'une quelconque des revendications 1 à 3, caractérisé en ce que les entailles (11) ont environ 1 à 1,5 mm de large.

5. Cadre d'écartement selon l'une quelconque des revendications 1 à 4, caractérisé en ce que la barre à profilé creux (20} comporte des flancs latéraux, de manière connue en soi, étagés en gradins, rétrécissant la largeur du profilé dans son trançon extérieur (figure 1).
